# FASCICULE DE BREVET EUROPEEN

(11) **EP 1 150 906 B1**
(45) Date de publication et mention de la délivrance du brevet: **16.07.2003**
(21) Numéro de dépôt: 00903753.2
(22) Date de dépôt: 09.02.2000
(51) Int. Cl.: B65D 83/14

(54) **FOND DE BOITIER DISTRIBUTEUR SOUS PRESSION A DEUX CHAMBRES EN ALLIAGE D'ALUMINIUM**
BODEN FÜR ZWEIKAMMER-AEROSOLBEHÄLTER AUS ALUMINIUMLEGIERUNG
PRESSURISED DISPENSER CONTAINER BASE WITH TWO ALUMINIUM ALLOY CHAMBERS

(30) Priorité: 11.02.1999 FR 9901808
(43) Date de publication de la demande: 07.11.2001
(73) Titulaire: CEBAL S.A.S., 92115 Clichy (FR)
(72) Inventeur: GRANGER, Jacques, 33350 Sainte Terre (FR); CORNET, Lionel, 51800 Sainte Menehould (FR)
(74) Mandataire: Pigasse, Daniel
(86) Numéro de dépôt international: FR0000297
(87) Numéro de publication internationale: WO00047492

(56) Documents cités:
- EP-A- 0 227 049
- DE-A- 2 010 650
- US-A- 3 522 900

## Description

### DOMAINE TECHNIQUE

L'invention concerne les boîtiers en alliage d'aluminium distribuant sous pression des produits liquides, crémeux ou pâteux. Plus précisément elle concerne les boîtiers offrant une séparation étanche entre le produit à distribuer et le gaz propulseur, le produit étant séparé du gaz soit par une poche interne, soit par un piston. Alors que le boîtier externe est en alliage d'aluminium, la poche ou le piston peut être en tout matériau métallique ou plastique. La séparation du produit et du gaz propulseur permet notamment d'éviter la modification des caractéristiques du produit sous l'effet d'un contact prolongé avec le gaz propulseur.

### ETAT DE LA TECHNIQUE

La partie supérieure du boîtier distributeur étant destinée à être remplie par le produit, l'injection du gaz propulseur est effectuée plus simplement et plus économiquement par le fond. Pour ce faire, on ménage un trou dans le milieu du fond que l'on bouche après injection du gaz propulseur. Beaucoup de bouchons ont été proposés dans le passé et, actuellement, le bouchon le plus couramment utilisé sur les boîtiers en acier a été décrit dans le brevet US 3 522 900. Nous appellerons par la suite ce bouchon "embout Nicholson", et pour la description de cet art antérieur, nous utiliserons les références numérotées relatives aux figures 1, 5 et 6 de US 3 522 900.

Les boîtiers en acier sont réalisés en trois pièces: un dôme, une paroi cylindrique et un fond. Le fond est un disque embouti mince (moins de 0,3mm d'épaisseur) et peu profond que l'on sertit ensuite sur la paroi cylindrique. La mise en forme d'un fond destiné à accueillir un embout tel que l'embout Nicholson ne pose pas trop de problèmes, on peut réaliser facilement une cuvette annulaire 12 délimitée par une paroi cylindrique à l'extérieur et d'une autre paroi cylindrique 13 de faible hauteur qui constitue la paroi de l'orifice du trou. Une telle forme de cuvette permet de profiter pleinement de la forme particulière de l'embout Nicholson.

L'embout Nicholson possède deux gorges annulaires dont les diamètres de fond de gorge sont légèrement différents. Le fond de la gorge annulaire supérieure 17, proche de l'extrémité de l'embout, surmontée du bourrelet supérieur 16, a un rayon plus faible que le fond de la gorge inférieure 22, proche de la base de l'embout, surmonté du bourrelet 21. Dans un premier temps, l'embout est à moitié enfoncé dans la cuvette. Il est retenu par simple contact, éventuellement avec un léger serrage, de la paroi inférieure du bourrelet supérieur 16 avec l'extrémité supérieure 18 de la paroi cylindrique 13. Dans cette position, les rainures longitudinales 28 de l'embout permettent une communication entre la partie inférieure du boîtier et l'extérieur. C'est ainsi que le boîtier est livré au conditionneur, c'est-à-dire équipé de l'embout Nicholson à moitié enfoncé dans le fond. Le conditionneur remplit le compartiment supérieur avec le produit à distribuer, injecte le gaz propulseur sous pression dans le logement inférieur du boîtier - le passage du gaz étant réalisé grâce aux rainures longitudinales 28 -, puis enfonce l'embout à fond. Le scellage hermétique du boîtier est obtenu grâce au plaquage sur toute sa hauteur de la paroi cylindrique 13 contre le fond de la gorge annulaire inférieure 22. Un léger serrage est assuré en donnant au diamètre au repos de l'embout en élastomère une valeur légèrement supérieure à celle du diamètre de la paroi cylindrique 13.

Malheureusement, cet embout, parfaitement adapté aux boîtiers en acier, n'a jamais pu être utilisé sur des boîtiers en alliage d'aluminium.

Les boîtiers en alliage d'aluminium sont réalisés en une ou deux pièces: le fond et la paroi cylindrique sont obtenus simultanément par filage par choc d'un pion, suivi éventuellement d'un étirage. Le dôme est soit rapporté et serti (deux pièces) soit obtenu par conification de l'extrémité supérieure de la paroi cylindrique (une pièce). L'absence de bourrelet de sertissage en partie inférieure du boîtier (boîtiers une et deux pièces) et en partie supérieure (boîtiers une pièce) confère aux boîtiers en alliage d'aluminium un aspect esthétique particulièrement apprécié.

Jusqu'à la présente invention, l'embout Nicholson utilisé en standard sur les boîtiers en acier, n'a jamais pu assurer le bouchage hermétique de la partie inférieure des boîtiers en alliage d'aluminium. On suppose que la raison principale réside dans le fait que le fond en alliage d'aluminium, obtenu par filage par choc, est en général plus épais que ne peut l'être un fond embouti en acier: il a en général une épaisseur supérieure à 0,5 mm. Il n'est pas possible dans ces conditions de réaliser une forme de cuvette telle que celle décrite dans US 3 522 900. En particulier, il est difficile de réaliser la paroi cylindrique 13, qui, devant se loger sur toute sa hauteur dans la gorge annulaire inférieure pour assurer un bouchage étanche, devrait avoir une hauteur (≈ 0,7 mm) à peine supérieure à l'épaisseur du fond.

Les fabricants de boîtiers distributeurs sous pression à deux compartiments en alliage d'aluminium ont alors mis au point une solution différente, qui consiste à faire un simple trou au milieu du fond et à le remplir aussitôt par un toron en matière élastomère. Une fois livré ainsi au conditionneur, ce dernier utilise un dispositif d'injection du gaz comprimé qui consiste à faire traverser de part en part le toron à l'aide d'une aiguille creuse. Après injection du gaz propulseur passant par l'aiguille, on enlève cette aiguille, en comptant sur le retour élastique de l'élastomère pour reboucher le trou occasionné par l'aiguille. La demande FR-A-2 141 282 donne un exemple de toron permettant de boucher le fond d'un boîtier de distribution sous pression en alliage d'aluminium.

L'injection du gaz propulseur au travers du toron en élastomère est plus difficile à réaliser que dans le cas des fonds en acier munis de leur embout Nicholson. Les dispositifs d'injection du gaz propulseur, devant respecter une cadence de production adaptée aux conditions industrielles des conditionneurs, se révèlent nettement plus coûteux que ceux qui sont utilisés avec les boîtiers en acier. De plus, pour être enfoncé dans le trou, l'embout a un diamètre qui ne peut être que légèrement supérieur à celui du trou et, en raison de ce faible serrage et du trou occasionné par l'aiguille, l'étanchéité offerte par le toron n'est pas parfaite.

### PROBLEME POSE

La demanderesse a cherché à remédier à ces défauts en essayant d'améliorer la position économique du boîtier en aluminium par rapport à celle du boîtier en acier, déjà handicapée par le coût matière et le coût de transformation et tout en conservant l'aspect esthétique avantageux lié à l'absence d'un bourrelet de sertissage à la base du boîtier.

### OBJET DE L'INVENTION

L'objet de l'invention est un boîtier en alliage d'aluminium possédant un nouveau fond de forme particulière. Un autre objet de l'invention est le procédé qui permet de mettre en forme un tel boîtier.

Le boîtier selon l'invention présente un fond ayant une forme globale conventionnelle, c'est-à-dire concave sphérique, mais, au voisinage du trou central la paroi présente une forme particulière. A l'aide de la figure 1, on peut décrire, en partant de l'extérieur et en se dirigeant vers l'axe de la paroi cylindrique, considéré conventionnellement comme étant vertical, la partie centrale du fond perforé par les portions géométriques suivantes: d'abord une portion sphérique concave S, semblable à la portion sphérique conventionnelle des fonds de boîtier distributeurs en alliage d'aluminium, et, successivement, trois portions toriques A, B et C, la première portion torique (A) étant convexe, la deuxième portion torique (B) étant concave, la dernière portion torique (C) étant convexe. Les portions se raccordent entre elles tangentiellement, le point de raccord entre chaque couple de portions adjacentes est un point d'inflexion. Les tangentes aux points d'inflexion, points frontières entre les portions S et A d'une part et B et C d'autre part, sont sensiblement horizontales, de préférence montante et inclinée de moins de 30° pour la première, descendante et inclinée de moins de 10° pour la seconde. La tangente au point d'inflexion, frontière entre les portions A et B, est sensiblement parallèle à l'axe, inclinée de préférence de plus de 60° par rapport à l'horizontale.
La forme qui résulte de la succession des portions S, A et B constitue une cuvette destinée à recueillir la base de l'embout Nicholson: lorsque l'embout est enfoncé à fond, sa base est logée dans la cuvette, ce qui améliore sa protection vis-à-vis de tout mouvement latéral brutal d'un corps étranger arrivant en contact avec le fond.
La dernière portion torique (C) présente une franche non horizontale. L'angle ou bord inférieur de cette franche, qui se trouve sur le côté extérieur du boîtier, détermine le diamètre calibré de l'orifice. Ce dernier est inférieur de quelques dixièmes de millimètre à celui du fond de la gorge supérieure de l'embout Nicholson et de près de un millimètre à celui du fond de la gorge annulaire inférieure de ce même embout. Dans les deux cas, on vise un serrage de l'embout en élastomère par l'angle inférieur de la paroi d'épaisseur du fond, quelle que soit la position d'enfoncement de l'embout, le fond ne possédant pas de paroi cylindrique autour de l'orifice.

L'inclinaison de la paroi d'épaisseur, de préférence comprise entre 30 et 60°, présente l'avantage d'assurer un bon maintien de l'embout et une parfaite étanchéité (en position totalement enfoncée), quelle que soit l'épaisseur du fond, puisque c'est son angle inférieur qui calibre le trou et qui agit par serrage sur l'embout. En effet, grâce au contact de sa paroi d'épaisseur inclinée contre la paroi inférieure de l'un ou l'autre des bourrelets de l'embout et au serrage de sa paroi intérieure contre le fond des gorges, un maintien ferme de l'embout sur le fond du boîtier est assuré, que l'embout soit enfoncé à moitié ou complètement. Grâce à la déformation de l'embout en élastomère sous l'effet de l'angle inférieur de la paroi d'épaisseur, un maintien étanche est assuré lorsque l'embout est enfoncé à fond.

Plusieurs variantes du procédé de fabrication des boîtiers en alliage d'aluminium existent, toutes caractérisées par une première phase de filage par choc d'un pion cylindrique. Une phase optionnelle d'étirage permet notamment de calibrer le diamètre et l'épaisseur de la paroi cylindrique. En général le fond est prédéformé à cette phase, lorsqu'elle existe. Ensuite l'extrémité ouverte de la paroi cylindrique est rognée, l'ébauche de boîtier est dégraissée, éventuellement recouverte intérieurement de vernis et extérieurement de laque. Dans la dernière phase, appelée globalement "conification", l'ébauche est en général placée sur un plateau tournant, où, par tamponnage en plusieurs passes, la mise en forme du fond est réalisée (filage seul) ou finie (filage-étirage), l'extrémité rognée de la paroi cylindrique est conifiée puis le bord extrême est roulé, de façon à réaliser le bourrelet de fixation de la coupelle de valve.

Il est possible d'introduire en plusieurs endroits de cette chaîne de fabrication aux multiples variantes une mise en forme complémentaire, comportant trois étapes qui ne se suivent pas nécessairement dans le temps et consistant en une perforation du trou central du fond déjà bombé, en un préformage de la cuvette, et en une mise en forme finale de la paroi d'épaisseur bordant le trou. Au cours des étapes de préformage et de mise en forme finale, on utilise des couples d'outils aux formes complémentaires, de type poinçon et matrice de façon à bien accompagner et à rendre répétitive la déformation de la cuvette et l'inclinaison de la paroi d'épaisseur. Chacune de ces étapes supplémentaires peut être introduite au cours du rognage, au cours de l'étirage éventuel ou encore aux premières étapes de la conification

En fin d'étirage par exemple, le fond, sous l'effet du polnçoin, se trouve en appui sur un plot de bombage et prend une forme globale de bombé sphérique. Tout de suite après, encore maintenu entre poinçon et plot, il est perforé par un outil coulissant dans le plot de bombage. Arrivant sur le plateau tournant de la conifieuse, le fond est placé sur une matrice possédant, au-dessus du bombé sphérique conventionnel du plot de bombage, un appendice correspondant en relief à la cuvette à réaliser, mais avec une paroi sommitole horizontale. La compression de la partie centrale du fond entre poinçon et matrice donne une première forme d'ébauche de cuvette, possédant un fond horizontal. Le poinçon et la matrice étant maintenus rapprochés pour bloquer la paroi sphérique du fond et le bord externe de la cuvette, un doigt mobile coulissant dans l'axe de la matrice, de diamètre supérieur au diamètre du trou de perforation, effectue un mouvement axial vers le haut et retourne légèrement le bord interne de la cuvette tout en calibrant le diamètre de l'orifice perforé.

Le choix du diamètre de perforation dépend de l'épaisseur du fond et de l'inclinaison recherchée pour la paroi d'épaisseur bordant le trou: pour un joint Nicholson standard, elle est de préférence voisine de 45°. Il va de soi qu'elle pourrait être adaptée à toute autre forme de joint de type Nicholson, c'est-à-dire toute géométrie de joint possédant deux gorges annulaires et au moins une rainure longitudinale permettant le remplissage du gaz propulseur dans une première position d'enfoncement puis le stockage hermétique dudit gaz propulseur dans une deuxième position d'enfoncement. Ce qui compte, c'est que l'inclinaison de la paroi est telle que, même si le fond a une épaisseur plus importante, l'angle inférieur de la paroi d'extrémité continue à se loger facilement au fond de la gorge annulaire inférieure en imposant un serrage voisin de 1 mm. Une telle géométrie de paroi du fond est donc bien adaptée à la mise en place d'un embout de type Nicholson, quelle que soit l'épaisseur du fond et, évidemment, quelle que soit le matériau constitutif du fond.

L'exemple donné ci-après dans le but de mieux faire comprendre l'invention décrit une géométrie particulière ne devant pas être considérée comme étant limitative.

La figure 1 représente en haut une coupe par un plan diamétral de la partie centrale du fond de boîtier selon l'invention et en bas une coupe d'un embout Nicholson standard.

La figure 2 représente en coupe par un plan diamétral l'embout à demi enfoncé dans le fond, dans la position qu'il occupe au moment de l'injection du gaz propulseur.

La figure 3 représente en coupe par un plan diamétral l'embout complètement enfoncé, scellant hermétiquement la partie basse du boîtier remplie du gaz propulseur.

### EXEMPLE (Figures 1, 2 et 3)

Sur la figure 1, on peut voir l'embout Nicholson **10** peu avant son enfoncement dans le fond **1,** représenté ici seulement par sa partie centrale **2,** perforée d'un orifice **3** au niveau l'axe. Il possède deux gorges annulaires **17** et **22** dont les diamètres de fond de gorge sont légèrement différents. Le fond de la gorge annulaire supérieure **17**, proche de l'extrémité de l'embout, surmontée du bourrelet supérieur **16,** a un rayon de ≈2,7 mm, plus faible que celui du fond de la gorge inférieure **22,** proche de la base **27** de l'embout, surmontée du bourrelet **21,** ce dernier étant égal à 3,05 mm environ. La paroi inférieure **19** de la gorge annulaire supérieure **17** est tronconique, inclinée à 60° environ. La gorge annulaire inférieure **22** a une hauteur de ≈ 0,7 mm. La base **27** de l'embout a un diamètre de 8,7 mm environ. Le bourrelet supérieur **16** a un diamètre de 6,1 mm environ et le bourrelet inférieur **21** a un diamètre de 6,6 mm.

La partie centrale **2** du fond perforé comporte les portions géométriques suivantes: d'abord une portion sphérique **S**, semblable à la portion sphérique conventionnelle des fonds de boîtier distributeurs en alliage d'aluminium, dont la concavité est orientée vers le bas, ensuite une succession de trois portions toriques **A, B** et **C** . La portion torique **A,** présentant une concavité vers le haut, a une section en forme de secteur circulaire d'épaisseur 0,5 mm dont le centre est à 6,705 mm de l'axe et dont le rayon extérieur **RA** est égal à 2 mm. La portion torique **B**, présentant une concavité vers le bas, a une section en forme de secteur circulaire d'épaisseur 0,5 mm dont le centre est à 3,93 mm de l'axe et dont le rayon intérieur **RB** est égal à 1 mm. La portion torique **C,** présentant une concavité vers le haut, a une section en forme de secteur circulaire d'épaisseur 0,5 mm dont le centre est à 3,725 mm de l'axe et dont le rayon extérieur **RC** est égal à 1,3 mm.

La tangente au point d'inflexion **L**, point frontière entre les portions **S** et **A** fait un angle de 14° avec l'horizontale. La tangente au point d'inflexion **M,** point frontière entre les portions **A** et **B** fait un angle de 66° avec l'axe. La tangente au point d'inflexion **N,** point frontière entre les portions **B** et **C** est descendante et fait un angle de 4° avec l'horizontale. La tranche **4** est inclinée de 46° par rapport à l'horizontale et son bord inférieur **5** calibre l'orifice au diamètre 5,1 mm.

Sur la figure 2, l'embout Nicholson **10** est montré à moitié enfoncé dans la cuvette **12**. II est retenu avec un léger serrage (0.3mm) du bord inférieur **5** de la tranche **4** sur le fond de la gorge annulaire supérieure **17**. La paroi inférieure **19** de la gorge annulaire supérieure **17,** inclinée à 60° environ, permet de maintenir le contact sur une assez grande distance avec la partie torique **C** du fond. On voit bien que l'épaisseur du fond n'a aucune influence sur la qualité du contact, à partir du moment où le fond métallique est nettement plus rigide que l'embout en élastomère.

Sur la figure 3, l'embout Nicholson **10** est montré complètement enfoncé dans la cuvette **12.** Il est retenu avec un serrage de près de 1 mm du bord inférieur **5** de la tranche **4** sur le fond de la gorge annulaire inférieure **22**. Au voisinage de la zone de serrage, l'embout est faiblement déformé. La paroi d'épaisseur a une inclinaison faible, de telle sorte que le serrage ne s'effectue qu'au niveau de l'angle inférieur. La paroi extérieure du fond au niveau du point d'inflexion **N**, point frontière entre les parties toriques **B** et **C**, est presque horizontale, ce qui permet de ne pas trop déformer la base **27** de l'embout Nicholson **10.** Ici aussi, on voit bien que l'épaisseur du fond n'a aucune influence sur la qualité du contact, à partir du moment où le fond métallique est nettement plus rigide que l'embout en élastomère.

Pour réaliser le fond de l'exemple, on a préformé la cuvette de telle sorte qu'elle garde un fond horizontal puis on a perforé un trou de diamètre 4,5 mm. Au cours de la mise en forme finale de la cuvette, la partie sphérique **S**, la partie torique **A** et une grande partie de la portion sphérique **B** sont maintenues encastrées entre matrice et poinçon et un doigt axial de 5,1 mm de diamètre remonte en retournant le fond initialement horizontal de la cuvette qui vient se plaquer contre une partie localement convexe de la paroi globalement concave du poinçoin en réalisant ainsi la portion torique **C**.

Si l'épaisseur du fond est indifférente en ce qui concerne le maintien de l'embout Nicholson et l'étanchéité de sa fermeture, elle n'est pas indifférente vis-à-vis des conditions de mise en forme et de la détermination du diamètre de perforation initial.

### AVANTAGES DU PROCEDE SELON L'INVENTION

Possibilité d'utiliser des fonds de boîtier en alliage d'aluminium d'épaisseurs différentes avec un embout standard déjà largement diffusé pour équiper les boîtiers distributeurs sous pression en acier.

## Revendications

1. Boîtier en alliage d'aluminium distribuant sous pression des produits liquides à pâteux possédant une paroi cylindrique et un fond (1) formant une seule pièce avec ladite paroi cylindrique, la partie centrale (2) étant perforée d'un orifice (3) **caractérisé en ce que** ladite partie centrale (2) du fond (1) comprend les portions suivantes, décrites en partant de l'extérieur et en se dirigeant vers l'axe de la paroi cylindrique, considéré conventionnellement comme étant vertical: une portion sphérique (S) concave, et, successivement, trois portions toriques (A), (B) et (C), la première portion torique (A) étant convexe, la deuxième portion torique (B) étant concave, la troisième portion torique (C) étant convexe, les portions se raccordant entre elles tangentiellement, le point de raccord (L, M, N) entre chaque couple de portions adjacentes (S,A; A,B; B.C) étant un point d'inflexion, et **en ce que** la dernière portion torique (C) présente une franche (4) non horizontale dont le bord inférieur (5), c'est-à-dire se trouvant sur le côté extérieur dudit boîtier, délimite ledit orifice (3).

2. Boîtier en alliage d'aluminium selon la revendication 1, **caractérisé en ce que** la tangente au point d'inflexion (N), frontière entre la deuxième portion torique (B) et la troisième portion torique (C), est inclinée de moins de 10° par rapport à l'horizontale.

3. Boîtier en alliage d'aluminium selon la revendication 1 ou 2, **caractérisé en ce que** la tranche est inclinée d'un angle compris entre 30 et 60° par rapport à l'horizontale.

4. Boîtier en alliage d'aluminium selon l'une quelconque des revendications 1 à 3 pouvant être relié à un embout de type Nicholson (10), c'est-à-dire un embout dont la géométrie, présentant deux gorges annulaires (17 et 22) et au moins une rainure longitudinale (28), est telle qu'il permet d'une part le remplissage du gaz propulseur dans une première position d'enfoncement où ledit bord inférieur (5) de la tranche non horizontale (4) est en contact avec le fond de la gorge supérieure (17) (figure 2) et d'autre part le stockage hermétique dudit gaz propulseur dans une deuxième position d'enfoncement où ledit bord inférieur (5) de la tranche non horizontale (4) est en contact avec le fond de la gorge inférieure (figure 3), ledit boîtier étant **caractérisé en ce que** le diamètre de son orifice (3) est inférieur de près de 1 mm par rapport au diamètre du fond de la gorge annulaire inférieure (22) dudit embout de type Nicholson.

5. Boîtier en alliage d'aluminium selon la revendication 4, **caractérisé en ce qu'**il est muni dudit embout de type Nicholson (10) enfoncé à moitié ou complètement dans l'orifice (3) du fond (1) dudit boîtier.

6. Utilisation d'un bouchon sur un boîtier selon l'une quelconque des revendications 1 à 5 et 10, **caractérisée en ce que** ledit bouchon est un embout de type Nicholson (10) dont la géométrie, présentant deux gorges annulaires (17 et 22) et au moins une rainure longitudinale (28), est telle qu'il permet le remplissage du gaz propulseur dans une première position d'enfoncement (figure 2) et le stockage hermétique dudit gaz propulseur dans une deuxième position d'enfoncement (figure 3) et que l'on introduit dans l'orifice (3) du fond (1) dudit boîtier.

7. Procédé de fabrication du boîtier en alliage d'aluminium selon l'une quelconque des revendications 1 à 5, comprenant une première phase de filage par choc d'un pion cylindrique, une phase optionnelle d'étirage, un rognage de l'extrémité ouverte de la paroi cylindrique, et une phase de conification, au cours de laquelle, par tamponnage en plusieurs passes, le fond (1) est réalisé, l'extrémité rognée de la paroi cylindrique est conifiée puis le bord extrême est roulé, **caractérisé en ce qu'**on introduit trois étapes supplémentaires où la partie centrale (2) du fond (1) est perforée, mise en forme de cuvette, et calibrée de telle sorte qu'elle présente les portions suivantes, décrites en partant de l'extérieur et en se dirigeant vers l'axe de la paroi cylindrique, considéré conventionnellement comme étant vertical: une portion sphérique (S) concave, et, successivement, trois portions toriques (A), (B) et (C), la première portion torique (A) étant convexe, la deuxième portion torique (B) étant concave, la troisième portion torique (C) étant convexe, les portions se raccordant entre elles tangentiellement, le point de raccord (L, M, N) entre chaque couple de portions adjacentes (S,A; A,B; B,C) étant un point d'inflexion, et **en ce que** la dernière portion torique (C) présente une tranche (4) non horizontale dont le bord inférieur (5), c'est-à-dire se trouvant sur le côté extérieur dudit boîtier, délimite ledit orifice (3).

8. Procédé de fabrication d'un boîtier en alliage d'aluminium selon la revendication 7, **caractérisé en ce que** lesdites étapes supplémentaires sont introduites au cours d'une ou plusieurs des phases suivantes: étirage, rognage et conification.

9. Procédé de fabrication d'un boîtier en alliage d'aluminium selon la revendication 7 ou 8, **caractérisé en ce que** la mise en forme finale de la cuvette est réalisée à l'aide de deux outils de formes complémentaires qui maintiennent la portion sphérique (S), la première portion torique (A) et une grande partie de la deuxième portion torique (B) encastrées tandis qu'un doigt axial coulissant dans la matrice remonte en retournant le fond initialement horizontal de la cuvette qui vient se plaquer contre une partie localement convexe de la paroi globalement concave du poinçon, ce qui met en forme la troisième portion torique (C), ledit doigt passant également au travers de l'orifice (3) en le calibrant.

10. Boîtier selon l'une quelconque des revendications 1 à 5 modifié en ce qu'il comprend un fond dont l'épaisseur est supérieure à 0,5 mm et en ce qu'il n'est pas en alliage d'aluminium.

## Patentansprüche

1. Behälter aus Aluminiumlegierung zum Spenden flüssiger bis pastiger Produkte unter Druck, mit einer zylindrischen Wand und einem mit der zylindrischen Wand einstückig ausgebildeten Boden (1), wobei der mittlere Bereich (2) eine Öffnung (3) aufweist, **dadurch gekennzeichnet, dass** der mittlere Bereich (2) des Bodens (1) folgende, von außen in Richtung der üblicherweise als vertikal betrachteten Achse der zylindrischen Wand beschriebene Abschnitte aufweist: einen konkaven sphärischen Abschnitt (S) und aufeinanderfolgend drei torische Abschnitte (A), (B) und (C), wobei der erste torische Abschnitt (A) konvex ist, der zweite torische Abschnitt (B) konkav ist, der dritte torische Abschnitt (C) konvex ist, die Abschnitte tangential untereinander verbunden sind und der Verbindungspunkt (L, M, N) zwischen jedem Paar benachbarter Abschnitte (S,A; A,B; B,C) ein Inflexionspunkt ist, und dass der letzte torische Abschnitt (C) eine nicht horizontale Kante (4) aufweist, deren unterer, d.h. auf der Außenseite des Behälters liegender Rand (5) die Öffnung (3) abgrenzt.

2. Behälter aus Aluminiumlegierung nach Anspruch 1, **dadurch gekennzeichnet, dass** die Tangente am Inflexionspunkt (N), der Grenze zwischen dem zweiten torischen Abschnitt (B) und dem dritten torischen Abschnitt (C), um weniger als 10° in Bezug auf die Horizontale geneigt ist.

3. Behälter aus Aluminiumlegierung nach Anspruch 1 oder 2, **dadurch gekennzeichnet, dass** die Kante um einen Winkel von 30 bis 60° in Bezug auf die Horizontale geneigt ist.

4. Behälter aus Aluminiumlegierung nach einem der Ansprüche 1 bis 3, verbindbar mit einem Nicholson-Einsatz (10), d.h. einem Einsatz, dessen Geometrie mit zwei Ringrillen (17 und 22) und mindestens einer Längsnut (28) so gewählt ist, dass er einerseits das Einfüllen des Treibgases in einer ersten Eindrückposition gestattet, wo der untere Rand (5) der nicht horizontalen Kante (4) mit dem Rillenboden der oberen Rille (17) in Kontakt steht (Figur 2), und andererseits die dichte Speicherung des Treibgases in einer zweiten Eindrückposition gestattet, wo der untere Rand (5) der nicht horizontalen Kante (4) mit dem Rillenboden der unteren Rille in Kontakt steht (Figur 3), wobei der Behälter **dadurch gekennzeichnet ist, dass** der Durchmesser seiner Öffnung (3) um fast 1 mm kleiner ist als der Durchmesser des Rillenbodens der unteren Ringrille (22) des Nicholson-Einsatzes.

5. Behälter aus Aluminiumlegierung nach Anspruch 4, **dadurch gekennzeichnet, dass** er mit dem zur Hälfte oder ganz in die Öffnung (3) des Behälterbodens (1) eingedrückten Nicholson-Einsatz (10) versehen ist.

6. Verwendung eines Stopfens auf einem Behälter nach einem der Ansprüche 1 bis 5 und 10, **dadurch gekennzeichnet, dass** der Stopfen ein Nicholson-Einsatz (10) ist, dessen Geometrie mit zwei Ringrillen (17 und 22) und mindestens einer Längsnut (28) so gewählt ist, dass er das Einfüllen des Treibgases in einer ersten Eindrückposition (Figur 2) und die dichte Speicherung des Treibgases in einer zweiten Eindrückposition (Figur 3) gestattet, und der in die Öffnung (3) des Behälterbodens (1) eingeführt wird.

7. Verfahren zur Herstellung des Behälters aus Aluminiumlegierung nach einem der Ansprüche 1 bis 5, umfassend eine erste Phase, bei der eine zylindrische Butze fließgepresst wird, eine optionale Ziehphase, ein Beschneiden des offenen Endes der zylindrischen Wand und eine Verjüngungsphase, bei der durch Pufferung in mehreren Durchgängen der Boden (1) hergestellt wird, das beschnittene Ende der zylindrischen Wand verjüngt und dann der Außenrand rundgebogen wird, **dadurch gekennzeichnet, dass** drei zusätzliche Schritte eingeleitet werden, bei denen der mittlere Bereich (2) des Bodens (1) perforiert, zu einem Napf geformt und so kalibriert wird, dass er folgende, von außen in Richtung der üblicherweise als vertikal betrachteten Achse der zylindrischen Wand beschriebene Abschnitte aufweist: einen konkaven sphärischen Abschnitt (S) und aufeinanderfolgend drei torische Abschnitte (A), (B) und (C), wobei der erste torische Abschnitt (A) konvex ist, der zweite torische Abschnitt (B) konkav ist, der dritte torische Abschnitt (C) konvex ist, die Abschnitte tangential untereinander verbunden sind und der Verbindungspunkt (L, M, N) zwischen jedem Paar benachbarter Abschnitte (S,A; A,B; B,C) ein Inflexionspunkt ist, und dass der letzte torische Abschnitt (C) eine nicht horizontale Kante (4) aufweist, deren unterer, d.h. auf der Außenseite des Behälters liegender Rand (5) die Öffnung (3) abgrenzt.

8. Verfahren zur Herstellung eines Behälters aus Aluminiumlegierung nach Anspruch 7, **dadurch gekennzeichnet, dass** die zusätzlichen Schritte im Zuge einer oder mehrerer der folgenden Phasen eingeleitet werden: Ziehen, Beschneiden und Verjüngen.

9. Verfahren zur Herstellung eines Behälters aus Aluminiumlegierung nach Anspruch 7 oder 8, **dadurch gekennzeichnet, dass** die Endformung des Napfes unter Verwendung von zwei Werkzeugen mit sich ergänzenden Formen durchgeführt wird, die den sphärischen Abschnitt (S), den ersten torischen Abschnitt (A) und einen großen Teil des zweiten torischen Abschnitts (B) eingespannt halten, während ein in der Matrize gleitender axialer Finger nach oben fährt und dabei den anfänglich horizontalen Boden des Napfes umstülpt, der sich gegen einen örtlich konvexen Teil der insgesamt konkaven Wand des Stempels drückt, wodurch der dritte torische Abschnitt (C) ausgebildet wird, wobei der Finger auch durch die Öffnung (3) geht und sie dabei kalibriert.

10. Behälter nach einem der Ansprüche 1 bis 5, dahingehend modifiziert, dass er einen Boden aufweist, dessen Dicke größer als 0,5 mm ist, und dass er nicht aus Aluminiumlegierung ist.

## Claims

1. Aluminium alloy containers that distribute liquids, creams or pastes under pressure, with a cylindrical wall and a base (1) forming a single piece with the said cylindrical wall, the central part (2) being perforated with an orifice (3), **characterised in that** the said central part (2) of the base (1) comprises the following portions, described starting from the outside and moving towards the axis of the cylindrical wall, that is conventionally considered as being vertical: a concave spherical portion (S), and successively, three toric portions (A), (B) and (C), the first toric portion (A) being convex, the second toric portion (B) being concave, and the third toric portion (C) being convex, the portions joining one another tangentially, the point (L, M, N) at which each couple of adjacent portions (S, A; A, B; B, C) join is a point of inflexion, and **in that** the last toric portion (C), has a non-horizontal section (4) whose lower edge (5), which is to say on the outside edge of the said container, marks the limit of the said orifice (3).

2. Aluminium alloy container of claim 1, **characterised in that** the tangent at the point of inflexion (N), the joining point between the second (B) and the third (C) toric portions is angled at less than 10° with respect to the horizontal plane.

3. Aluminium alloy container of claim 1 or 2, **characterised in that** the portion is angled at between 30 and 60° with respect to the horizontal plane.

4. Aluminium alloy container of any of claims 1 to 3, that can be connected to a Nicholson type nozzle (10), which is to say a nozzle whose geometry has two annular grooves (17 and 22) and at least one longitudinal groove (28), is such that on the one hand it permits it to be filled with the propelling gas in a first insertion position where the said edge (5) of the non-horizontal portion (4) is in contact with the base of the upper groove (17) (figure 2) and on the other hand, the hermetic storage of the said propelling gas in a second insertion position where the said edge (5) of the non-horizontal portion (4) is in contact with the base of the lower groove (figure 3), the said container being **characterised in that** the diameter of its orifice (3) is almost 1 mm smaller than the diameter of the base of the lower annular groove (22) of the said Nicholson type nozzle.

5. Aluminium alloy container of claim 4, **characterised in that** it is equipped with the Nicholson type nozzle (10) half or completely inserted in the orifice (3) in the bottom (1) of the said container.

6. Use of a plug on a container according to any of claims 1 to 5 and 10, **characterised in that** the said plug is a Nicholson type nozzle (10) whose geometry, featuring two annular grooves (17 and 22) and at least one longitudinal groove (28), is such that it permits it to be filled with the propelling gas in a first insertion position (figure 2) and the hermetic storage of the said propelling gas in a second insertion position (figure 3) and that it is inserted in the orifice (3) in the bottom (1) of the said container.

7. Manufacturing process for aluminium alloy containers of any of claims 1 to 5, comprising a first impact extrusion phase using a cylindrical pin, an optional ironing phase, trimming of the open end of the cylindrical wall and a necking phase, during which, by several stamping operations, the bottom (1) is created, the trimmed end of the cylindrical wall is necked and then the outside edge rolled, **characterised in that** three additional steps are introduced, where he central part (2) of the bottom (1) is perforated, dished and calibrated so that it has the following portions, described starting from the outside and moving towards the axis of the cylindrical wall, that is conventionally considered as being vertical: a concave spherical portion (S), and successively, three toric portions (A), (B) and (C), the first toric portion (A) being convex, the second toric portion (B) being concave, and the third toric portion (C) being convex, the portions joining one another tangentially, the point (L, M, N) at which each couple of adjacent portions (S, A; A, B; B, C) join is a point of inflexion, and **in that** the last toric portion (C), has a non-horizontal section (4) whose lower edge (5), which is to say on the outside edge of the said container, marks the limit of the said orifice (3).

8. Manufacturing process for aluminium alloy containers of claim 7, **characterised in that** the said additional steps are introduced during one or more of the following phases: extrusion, trimming and necking.

9. Manufacturing process for aluminium alloy containers of claims 7 or 8, **characterised in that** the final forming of the dish is made using two matching tools, which hold the spherical portion (S), the first toric portion (A) and a large part of the second toric portion (B) in position whilst an axial pin slides inside upwards the die and turns back the initially horizontal bottom of the dish, which is pressed against a localised convex part of the mainly concave stamp wall, thus shaping the third toric portion (C), the said pin also passing through the orifice (3) and calibrating it.

10. Container of any of claims 1 to 5, modified in that it has a bottom thicker than 0.5 mm and that it is not made of aluminium alloy.
